# FASCICULE DE BREVET EUROPEEN

(11) **EP 2 284 630 B1**
(45) Date de publication et mention de la délivrance du brevet: **09.05.2012**
(21) Numéro de dépôt: 10190364.9
(22) Date de dépôt: 29.08.2008
(51) Int. Cl.: G04C 17/00, G04G 9/00, G04B 19/06, G04B 45/02

(54) **Pièce d'horlogerie à affichage modulable**
Uhr mit modulierbarer Anzeige
Timepiece with modulable display

(30) Priorité: 29.08.2007 EP 07115194
(43) Date de publication de la demande: 16.02.2011
(62) Demande divisionnaire de: 08803352.7
(73) Titulaire: Creations Horlogeres de Lully SA, 1132 Lully (CH)
(72) Inventeur: Danthe, Anouk, 1135, Denens (CH); Leu, Olivier, 1135, Denens (CH); Meier, Willy, 2046, Fontaines (CH); Brancucci, Sébastien, 2000, Neuchâtel (CH)
(74) Mandataire: GLN

(56) Documents cités:
- EP-A- 0 078 237
- EP-A- 0 786 685
- EP-A- 1 033 605
- EP-A- 1 389 411
- FR-A- 2 514 520
- GB-A- 2 090 440
- JP-A- 57 079 481

## Description

### Domaine technique

La présente invention se rapporte au domaine de l'horlogerie et concerne une pièce d'horlogerie à affichage modulable comprenant une boîte, un mouvement logé dans la boîte, une glace fermant la boîte et un cadran disposé entre le mouvement et la glace.

### Etat de la technique

L'évolution de l'horlogerie, tant mécanique qu'électronique, conduit à proposer des pièces capables d'afficher un grand nombre d'informations ou pouvant offrir aux yeux du porteur, des mécanismes de plus en plus sophistiqués. Toutefois, il n'est pas toujours souhaitable que l'ensemble des informations proposées par la montre soient affichées en permanence, que ce soit par discrétion ou pour favoriser la lecture de l'heure de certaines informations particulières, qui peut être rendue difficile par la multiplication des cadrans et autres index.

Pour répondre à ce problème, il est connu, par exemple du document EP 0 484 821, d'avoir une pièce d'horlogerie telle que définie ci-dessus, dans laquelle les informations à afficher ne sont pas toujours visibles sur le cadran. Plus particulièrement, la montre présentée comporte des aiguilles pour afficher l'heure courante et un écran LCD, pour afficher des informations particulières, liées à une alarme. Une plaque mobile est agencée de manière à recouvrir l'affichage LCD lors du fonctionnement normal de la montre, et à s'escamoter lors de l'enclenchement de l'alarme, afin d'afficher les informations particulières.

La présente invention a pour but de proposer une autre solution à ce problème, qui, en particulier, ne nécessite pas de pratiquer d'ouverture dans le cadran, mis à part celle éventuellement nécessaire pour le passage des aiguilles.

Le document EP0786685 décrit (voir figure 2) une pièce d'horlogerie comprenant une boîte, un mouvement logé dans la boîte et une glace fermant la boîte. Le cadran décrit par ce document est représenté par une cellule à cristaux liquides disposé entre le mouvement et la glace, cette cellule comportant également deux verres polarisés. Le cadran est positionné en regard d'une zone d'affichage (élément 12) située entre le mouvement et le cadran et il est susceptible d'occuper:
- un premier état dans lequel il ne laisse pas passer la lumière venant de l'extérieur, et
- un deuxième état dans lequel il est traversé par la lumière venant de l'extérieur de la montre jusqu'au mouvement, tout en restant positionné en regard de la zone.

Cette pièce d'horlogerie connue comporte en outre un organe de commande pour faire passer le cadran d'un état à l'autre (notamment le circuit qui met en fonction la cellule). L'objet décrit dans EP0786685 couvre le préambule de la revendication indépendante 7.

Un autre but de l'invention est d'améliorer le dispositif présenté dans le document précité, en lui ajoutant un organe de commande particulièrement original.

### Divulgation de l'invention

L'invention concerne, dans un premier mode de réalisation, une pièce d'horlogerie comportant les caractéristiques de la revendication 1. Un deuxième mode de réalisation de l'invention est défini dans la revendication indépendante 7.

L'organe de commande est un couvercle monté mobile en référence à la boîte et évoluant entre une première et une deuxième position extrêmes, relié cinématiquement au cadre pour le faire se déplacer lorsqu'il évolue entre sa première et sa deuxième position.

La pièce d'horlogerie Selon l'invention peut également comporter l'une ou l'autre des caractéristiques suivantes.
- Le couvercle et le cadre sont reliés cinématiquement par l'intermédiaire d'une vis sans fin.
- Le couvercle et le cadre sont, en outre, reliés cinématiquement par l'intermédiaire d'un différentiel agencé de manière à démultiplier la rotation engendrée par le couvercle et transmise au cadre.
- La première et deuxième position extrêmes du couvercle sont définies par des butées et correspondent respectivement au premier et au deuxième état du cadran.

### Brève description des dessins

D'autres détails de l'invention apparaîtront plus clairement à la lecture de la description qui suit, faite en référence au dessin annexé, dans lequel :
- la figure 1 est une vue en trois dimensions d'une montre selon un mode de réalisation préféré de l'invention,
- les figures 2 et 3 sont des vues en coupe, respectivement selon un axe AA et BB, de la montre de la figure 1, et
- la figure 4 est une vue en gros plan du différentiel.

### Mode(s) de réalisation de l'invention

On a représenté sur la figure 1, une montre selon un mode de réalisation préféré de l'invention. De manière conventionnelle, celle-ci comporte une boîte 10, un mouvement 12, visible sur la figure 3 et logé dans la boîte, et une glace 14, fermant la boîte. Dans cette variante, le mouvement est de type mécanique ou électromécanique et entraîne, pour l'affichage du temps courant, un jeu d'aiguilles 16 disposées sous la glace, de manière à être visibles pour le porteur.

La montre comporte également un couvercle 18, monté articulé sur la boîte 10 selon un axe AA de manière à se superposer à la glace de la montre lorsque le couvercle est fermé. Celui-ci reçoit une glace 19 de manière à laisser les aiguilles 16 visibles lorsqu'il est fermé. La boîte est dotée de deux paires de cornes 20 pour recevoir un bracelet. De préférence, l'axe AA est perpendiculaire à l'axe du bracelet et l'articulation est disposée entre deux cornes d'une paire. Comme le montre plus particulièrement la figure 2, la boîte 10 se prolonge, au niveau de sa carrure, par une cage 22 définissant un logement. La cage est disposée entre les cornes 20 qui reçoivent l'articulation du couvercle 18. On notera que le bracelet peut être attaché à la boîte selon un axe parallèle à mais non confondu avec l'axe AA.

L'articulation du couvercle sur la boîte comporte deux gonds 23 prolongeant le couvercle, chacun étant interposé entre une corne 20 et la cage 22. L'articulation est également constituée de deux tigerons 24 pivotant respectivement dans l'une et l'autre des deux parois opposées de la cage 22 perpendiculaires à l'axe AA. Deux joints 26 assurent l'étanchéité et le pivotement de chacun des tigerons 24. Ces derniers traversent la paroi de la cage 22 et sont chassés, à une première de leurs extrémités, dans chacun des gonds 22 du couvercle 18. Le cas échéant, les premiers éléments du bracelet sont fixés entre les cornes et les gonds.

Comme le montre particulièrement la figure 2, au moins l'un 24a des tigerons 24 se termine, au niveau de sa deuxième extrémité, par un carré femelle disposé à l'intérieur du logement. Comme le comprend l'homme du métier, un carré femelle 28 est une ouverture de forme carrée, disposée perpendiculairement par rapport à l'axe du tigeron, de manière à permettre un entraînement en rotation autour de cet axe.

A l'intérieur du logement prend place une vis sans fin 30, au centre de laquelle est chassée une tige 32 d'axe AA formant le moyeu de la vis 30. A une première extrémité, du côté du tigeron 24a, la tige est montée pivotante sur une pierre 34 logée dans un pont 36, solidaire du logement. Comme on le comprendra plus loin, le pont est agencé de manière à servir de butée au tigeron 24, afin de limiter la course du couvercle lors de son ouverture. A sa deuxième extrémité, la tige est montée pivotante sur une pierre 38 logée dans une paroi de la cage 22. La tige 32 est donc libre en rotation par rapport au tigeron 24a.

Pour relier cinématiquement le couvercle 18 à la vis sans fin 30, un différentiel 40, illustré en détail sur la figure 4, est disposé entre le tigeron 24a solidaire en rotation du couvercle 18 et la tige 32 solidaire de la vis sans fin 30. Ce différentiel 40 a pour but de transmettre la rotation engendrée par la rotation du couvercle à la vis sans fin, en la démultipliant.

A l'entrée de ce différentiel, un carré mâle 42 monté libre sur la tige prend place à l'intérieur du carré femelle 28 du tigeron 24a, pour être entraîné en rotation par le couvercle 18. Ce carré est solidaire d'un porte-satellite, non représenté, qui entraîne au moins deux satellites 46 autour de l'axe AA. Les satellites engrènent avec une denture intérieure 48 d'un anneau 50 solidaire de la cage. Ces satellites 46 engrènent également avec une roue solaire 52, montée libre en rotation sur la tige 32. Afin d'avoir une démultiplication plus importante, le différentiel représenté à titre d'exemple est double. Ainsi, la roue solaire 52 est solidaire d'un deuxième porte-satellite, non représenté, qui entraîne également au moins deux satellites 56 autour de l'axe AA. Les satellites 56 engrènent avec la denture intérieure de l'anneau 50. Ces satellites engrènent également avec une deuxième roue solaire 58, solidaire de la tige 32. Cette construction permet avantageusement d'avoir un rapport d'engrenages important, avec un mécanisme occupant peu de place. Il serait possible de n'avoir qu'un différentiel simple en utilisant la roue solaire 52 comme sortie du différentiel. Dans ce cas, celle-ci est solidaire de la tige.

On notera également que le diamètre de la tige 32 peut avantageusement ne pas être constant. Plus précisément, pour avoir une liaison mécaniquement solide entre la tige et la vis sans fin, la tige peut avoir un premier diamètre relativement important au niveau de l'interface avec la vis, tandis que, pour avoir des roues solaires 52 et 58 du différentiel 40 de petit diamètre, la tige 32 présente un deuxième diamètre inférieur au premier, au niveau du différentiel 40.

Sous la glace 14, la montre comporte un cadran 60 disposé sous les aiguilles 16. Selon un mode de réalisation préféré de l'invention, le cadran est formé de deux disques 62, 64 superposés et réalisés en verres polarisés percés en leur centre de manière à laisser passer les aiguilles 16.

Un premier verre 62 est fixé, par exemple par clipsage, collage, soudage, vissage ou en étant maintenu par une bague de fixation, sur un réhaut 66 que comporte la boîte.

Un deuxième verre 64 est fixé sur un cadre circulaire 68 monté mobile en rotation autour du centre du cadran. Ce cadre est disposé entre le réhaut et un cercle d'encageage 70, qui comprennent chacun, en vis-à-vis, un chemin de bille 72 entre lesquels le cadre pivote. Le deuxième verre 64 est situé suffisamment loin du mouvement pour permettre de disposer des petits cadrans 74 pour afficher différentes informations, comme une petite seconde, une réserve de marche, une phase de lune etc.... Le cadre 68 comprend, sur son pourtour un extérieur, une denture 76 en prise avec la vis sans fin 30. Ainsi, le pivotement de la vis 30 met en rotation le cadre 68, et donc le deuxième verre 64.

Plus particulièrement, la démultiplication réalisée par le différentiel 40, d'une part, le rapport entre les dentures de la vis sans fin 30 et du cadre 68, d'autre part, sont déterminés de manière à ce que, lorsque le couvercle 18 passe d'une première position dans laquelle il est fermé sur la glace de la montre, à une deuxième position dans laquelle il est ouvert et mis en butée sur le pont 36 par l'intermédiaire du tigeron 24a, le deuxième verre 64 tourne d'un angle prédéfini, dont la valeur peut être, par exemple, de 90°. En outre, les deux verres 62 et 64 sont agencés de manière à ce que, lorsque le couvercle est dans sa première position, les directions de polarisation des deux verres sont parallèles et, lorsque le couvercle est dans sa deuxième direction, elles sont perpendiculaires.

Le couvercle sert donc d'organe de commande pour modifier l'état du cadran. Plus particulièrement, lorsque le couvercle 18 est fermé, les deux verres 62 et 64 formant le cadran ne laissent pas passer la lumière et seules les aiguilles 16 sont visibles, derrière la glace 19 du couvercle et celle 14 de la montre, sur un fond noir constitué par le cadran 60. Lorsque le couvercle 18 est ouvert, les deux verres 62 et 64 formant le cadran 60 laissent passer au moins une partie de la lumière de manière à ce que les indications particulières affichées derrière le cadran ou d'éventuelles ouvertures laissant apparaître le mouvement, soient visibles au travers du cadran.

Bien que préféré, le mode de réalisation ci-dessus n'est qu'un exemple particulier illustrant l'invention. L'organe de commande pourrait être réalisé plus simplement, par exemple en utilisant une lunette tournante ou un verrou monté mobile dans la carrure de la boîte. En outre, la rotation de la vis 30 peut être amenée par un train d'engrenages en un endroit quelconque du mouvement, par exemple pour actionner un verre monté mobile au niveau d'un petit cadran, à l'instar de ce qui a été décrit ci-dessus pour le cadran principal. Le mouvement de rotation engendré par le couvercle et transmis au cadre mobile peut être démultiplié au niveau du train d'engrenage, sans qu'un différentiel soit nécessaire.

Par ailleurs, il est possible d'obtenir par différentes manière un cadran susceptible d'occuper
- un premier état dans lequel, au moins dans une zone visible à travers la glace de la montre et normalement utilisée pour afficher une information, il ne laisse pas passer la lumière venant de l'extérieur jusqu'au mouvement, et
- un deuxième état dans lequel, au moins dans cette zone, il est traversé par la lumière venant de l'extérieur de la montre jusqu'au mouvement, tout en restant positionné en regard de la zone.

En effet, le but de l'invention est bien de masquer ou de rendre visible une information affichée sous le cadran, un décor ou une partie du mouvement, située sur sa face supérieure, c'est-à-dire du côté de la glace, mais sans que le cadran s'ouvre ou s'escamote. Le mouvement reste en permanence protégé par le cadran.

Ainsi, le cadran pourrait également être constitué de deux prismes, l'un au moins étant susceptible de se déplacer perpendiculairement par rapport au plan du cadran. Le prisme supérieur, c'est-à-dire celui situé du côté de la glace, présente une face colorée qui réfléchit la lumière lorsque le cadran est dans son premier état et que les deux prismes sont distants l'un de l'autre. Lorsque le cadran est dans son deuxième état, le premier cadran est amené au contact du deuxième prisme et s'emboîte avec lui. La lumière incidente traverse alors les deux prismes, sans être réfléchie sur la face colorée, ce qui permet de laisser passer la lumière jusqu'au mouvement ou à la zone d'affichage.

Il est aisé pour l'homme du métier de monter un prisme mobile, guidé en plusieurs points et mis en contrainte par un ressort pour éviter tout mouvement intempestif. Une came actionnée par un organe de commande pousse le prisme en contraignant le ressort, de manière à l'amener au contact de l'autre prisme. L'organe de commande peut être un couvercle ou un des autres organes cités précédemment.

On pourrait également imaginer que le premier et le deuxième verres présentent chacun une alternance régulière de portions identiques de deux types, les portions du premier type étant polarisées dans une première direction et les portions du deuxième type étant polarisées dans une deuxième direction. L'un des verres est disposé dans un cadre monté mobile en translation ou en rotation. Dans le premier cas, les portions sont des bandes, tandis que dans le deuxième cas, ce sont des secteurs. Dans le premier cas, la translation du verre mobile peut être obtenue de différentes manières, notamment par l'intermédiaire d'un couvercle qui peut être également mobile en translation, à l'instar du couvercle d'un plumier. Le couvercle pourrait également pivoter, comme dans le mode de réalisation décrit précédemment, le mouvement de translation du cadre étant obtenu par l'intermédiaire d'une came, un organe ressort assurant le retour du cadre à sa position initiale. Dans le deuxième cas, la rotation du verre peut être obtenue de manière similaire à ce qui a été mentionné ci-dessus.

Le cadre mobile est agencé de manière à se déplacer entre
- une première position dans laquelle les portions du premier type de chacun des verres sont disposées en quinconce (il en est donc de même pour les portions du deuxième type) de sorte que la lumière traverse les deux verres, et
- une deuxième position dans laquelle les portions du premier type d'un premier verre sont superposées aux portions du deuxième type de l'autre verre (et vice versa), les directions de polarisation desdites portions étant orientées de manière à ce que, dans cette position, la lumière ne traverse pas les deux verres.

Bien entendu, dans le cas d'un mouvement en translation, le verre mobile doit comporter une ouverture en conséquence pour le passage des aiguilles.

Ainsi est proposée une pièce d'horlogerie proposant un affichage modulable, permettant d'afficher uniquement et très lisiblement l'heure courante ou, de manière supplémentaire, d'autres fonctions, un décor ou une partie du mouvement, sans nécessiter de pratiquer d'ouverture dans le cadran.

## Revendications

1. Pièce d'horlogerie comprenant une boîte (10), un mouvement (12) logé dans la boîte et une glace (14) fermant la boîte, un cadran (60) disposé entre le mouvement et la glace et comprenant un premier verre polarisé (62) dans une première direction et un deuxième verre (64) polarisé dans une deuxième direction,
dans laquelle le cadran (60) est positionné en regard d'au moins une zone d'affichage située entre le mouvement et le cadran et est susceptible d'occuper
- un premier état dans lequel, au moins dans ladite zone, les directions de polarisation des premier et deuxième verres polarisés sont orientées perpendiculairement de sorte que le cadran ne laisse pas passer la lumière venant de l'extérieur, et
- un deuxième état dans lequel, au moins dans ladite zone, les directions de polarisation des premier et deuxième verres polarisés sont orientées parallèlement de sorte que le cadran est traversé par la lumière venant de l'extérieur de la montre, tout en restant positionné en regard de la zone,
ladite pièce d'horlogerie comportant en outre un organe de commande pour faire passer le cadran d'un état à l'autre, l'un des verres (64) étant monté sur un cadre (68) mobile relié cinématiquement à l'organe de commande.

2. Pièce d'horlogerie selon la revendication 1, **caractérisée en ce que** ledit cadre (68) est relié à l'organe de commande par un système de démultiplication.

3. Pièce d'horlogerie selon la revendication 2, **caractérisée en ce que** le système de démultiplication est un différentiel (40).

4. Pièce d'horlogerie selon l'une des revendications précédentes, **caractérisée en ce que** l'organe de commande est un couvercle (18) monté mobile en référence à la boîte (10) et évoluant entre une première et une deuxième position extrêmes, relié cinématiquement au cadre (68) pour faire déplacer ledit cadre lorsqu'il évolue entre sa première et sa deuxième position.

5. Pièce d'horlogerie selon la revendication 4 et selon la revendication 2, **caractérisée en ce que** le couvercle (18) et le cadre (68) sont reliés cinématiquement par l'intermédiaire d'une vis sans fin (30).

6. Pièce d'horlogerie selon l'une des revendications 4 et 5, **caractérisée en ce que** les première et deuxième positions extrêmes du couvercle (18) sont définies par des butées et correspondent respectivement au premier et au deuxième état du cadran.

7. Pièce d'horlogerie comprenant une boîte (10), un mouvement (12) logé dans la boîte et une glace (14) fermant la boîte, un cadran (60) disposé entre le mouvement et la glace, dans laquelle le cadran (60) est positionné en regard d'au moins une zone d'affichage située entre le mouvement et le cadran et est susceptible d'occuper
- un premier état dans lequel, au moins dans ladite zone, il ne laisse pas passer la lumière venant de l'extérieur, et
- un deuxième état dans lequel, au moins dans ladite zone, il est traversé par la lumière venant de l'extérieur de la montre jusqu'au mouvement, tout en restant positionné en regard de la zone,
ladite pièce d'horlogerie comportant en outre un organe de commande pour faire passer le cadran d'un état à l'autre,
**caractérisée en ce que** le cadran comporte un premier prisme situé du côté de la glace de la montre et comprenant une face colorée et un deuxième prisme de forme complémentaire au premier, l'un desdits prismes au moins est monté mobile de manière à évoluer entre
- une première position définissant le premier état du cadran, dans laquelle les deux prismes sont distants l'un de l'autre et la lumière venant de l'extérieur est réfléchie sur la face colorée et renvoyée à l'extérieur, et
- une deuxième position définissant le deuxième état du cadran, dans laquelle les deux prismes sont au contact l'un de l'autre, la lumière venant de l'extérieur les traversant.

## Claims

1. A timepiece comprising a case (10), a movement (12) housed in the case and a glass (14) closing the case, a dial (60) positioned between the movement and the glass and comprising a first glass (62) polarized in a first direction and a second glass (64) polarized in a second direction,
in which the dial (60) is positioned opposite at least one display zone situated between the movement and the dial and is capable of occupying
- a first state in which, at least in said zone, the polarization directions of the first and second polarized glasses are oriented perpendicularly so that the dial does not allow outside light to pass, and
- a second state in which, at least in said zone, the polarization directions of the first and second polarized glasses are oriented parallel to one another so that the dial is passed through by the light coming from outside the watch, while remaining positioned opposite the zone,
said timepiece also comprising a control organ for moving the dial from one state to the other, one of the glasses (64) being mounted on a mobile frame (68) kinematically connected to the control organ.

2. The timepiece according to claim 1, **characterized in that** said frame (68) is connected to the control organ by a reduction system.

3. The timepiece according to claim 2, **characterized in that** the reduction system is a differential (40).

4. The timepiece according to one of the preceding claims, **characterized in that** the control organ is a cover (18) movably mounted relative to the case (10) and moving between first and second extreme positions, kinematically connected to the frame (68) to move said dial when it changes between its first and second positions.

5. The timepiece according to claim 4 and according to claim 2, **characterized in that** the cover (18) and the frame (68) are kinematically connected via a worm screw (30).

6. The timepiece according to one of claims 4 and 5, **characterized in that** the first and second extreme positions of the cover (18) are defined by bankings and respectively correspond to the first and second states of the dial.

7. A timepiece comprising a case (10), a movement (12) housed in the case and a glass (14) closing the case, a dial (60) positioned between the movement and the glass, wherein said dial (60) is positioned opposite at least one display zone situated between the movement and the dial and is capable of occupying
- a first state in which, at least in said zone, it does not allow outside light to pass, and
- a second state in which, at least in said zone, it is passed through by the light coming from outside the watch, while remaining positioned opposite the zone,
said timepiece also comprising a control organ for moving the dial from one state to the other,
**characterized in that** the dial comprises a first prism situated on the glass side of the watch and comprising a colored surface and a second prism with a shape complementary to the first, at least one of said prisms is movably mounted so as to move between
- a first position defining the first state of the dial, in which the two prisms are separated from one another and the light coming from the outside is reflected on the colored surface and sent back to the outside, and
- a second position defining the second state of the dial, in which the two prisms are in contact with one another, the outside light passing through them.

## Patentansprüche

1. Uhr, die ein Gehäuse (10), ein in dem Gehäuse untergebrachtes Uhrwerk (12) und ein das Gehäuse verschließendes Glas (14) umfasst, wobei ein Zifferblatt (60) zwischen dem Uhrwerk und dem Glas angeordnet ist und eine erste, in eine erste Richtung polarisierte Glasscheibe (62) umfasst und eine zweite, in eine zweite Richtung polarisierte Glasscheibe (64),
wobei das Ziffernblatt (60) gegenüber mindestens einer Anzeigezone positioniert ist, die sich zwischen dem Uhrwerk und dem Zifferblatt befindet und imstande ist, einzunehmen
- einen ersten Zustand, in dem zumindest in der Zone die Polarisationsrichtungen der ersten und zweiten polarisierten Glasscheibe senkrecht derart ausgerichtet sind, dass das Zifferblatt das von außen kommende Licht nicht durchlässt, und
- einen zweiten Zustand, in dem zumindest in der Zone die Polarisationsrichtungen der ersten und zweiten polarisierten Glasscheibe parallel derart ausgerichtet sind, dass das Zifferblatt von dem von außerhalb der Uhr kommenden Licht durchquert wird, wobei es gegenüber der Zone positioniert bleibt,
wobei das Uhrwerk ferner ein Steuerorgan aufweist, um das Zifferblatt von einem Zustand in den anderen zu bewegen, wobei eine der Glasscheiben (64) auf einem bewegbaren Rahmen (68) montiert ist, der kinematisch mit dem Steuerorgan verbunden ist.

2. Uhr nach Anspruch 1, **dadurch gekennzeichnet, dass** der Rahmen (68) mit dem Steuerorgan durch ein Übersetzungssystem verbunden ist.

3. Uhr nach Anspruch 2, **dadurch gekennzeichnet, dass** das Übersetzungssystem ein Differential (40) ist.

4. Uhr nach einem der vorangehenden Ansprüche, **dadurch gekennzeichnet, dass** das Steuerorgan ein Deckel (18) ist, der in Bezug zum Gehäuse (10) bewegbar montiert und sich zwischen einer ersten und einer zweiten extremen Position bewegt, kinematisch mit dem Rahmen (68) verbunden ist, um den Rahmen zu verschieben, wenn er sich zwischen seiner ersten und seiner zweiten Position bewegt.

5. Uhr nach Anspruch 4 und nach Anspruch 2, **dadurch gekennzeichnet, dass** der Deckel (18) und der Rahmen (68) kinematisch über eine Schnecke (30) verbunden sind.

6. Uhr nach einem der Ansprüche 4 und 5, **dadurch gekennzeichnet, dass** die erste und zweite extreme Position des Deckels (18) durch Anschläge definiert sind und jeweils dem ersten und zweiten Zustand des Zifferblatts entsprechen.

7. Uhr, die ein Gehäuse (10), ein in dem Gehäuse untergebrachtes Uhrwerk (12) und ein das Gehäuse verschließendes Glas (14) umfasst, wobei ein Zifferblatt (60) zwischen dem Uhrwerk und dem Glas angeordnet ist, wobei das Zifferblatt (60) gegenüber mindestens einer Anzeigezone positioniert ist, die sich zwischen dem Uhrwerk und dem Zifferblatt befindet und imstande ist, einzunehmen
- einen ersten Zustand, in dem es zumindest in der Zone das von außen kommende Licht nicht durchlässt, und
- einen zweiten Zustand, in dem es zumindest in der Zone von dem von außerhalb der Uhr kommenden Licht bis zum Uhrwerk durchquert wird, wobei es gegenüber der Zone positioniert bleibt,
wobei das Uhrwerk ferner ein Steuerorgan aufweist, um das Zifferblatt von einem Zustand in den anderen zu bewegen,
**dadurch gekennzeichnet, dass** das Zifferblatt ein erstes Prisma aufweist, das sich auf der Glasseite der Uhr befindet und eine farbige Seite umfasst und ein zweites Prisma in komplementärer Form zum ersten, wobei mindestens eines der Prismen derart bewegbar montiert ist, dass es sich bewegt zwischen
- einer ersten Position, die den ersten Zustand des Zifferblatts definiert, in der die beiden Prismen voneinander entfernt sind und das von außen kommende Licht auf der farbigen Seite reflektiert wird und nach außen zurückgeschickt wird, und
- einer zweiten Position, die den zweiten Zustand des Zifferblatts definiert, in der die beiden Prismen miteinander im Kontakt sind, wobei sie das von außen kommende Licht durchquert.
